# EUROPÄISCHE PATENTSCHRIFT

(11) **EP 1 807 325 B1**
(45) Veröffentlichungstag und Bekanntmachung des Hinweises auf die Patenterteilung: **03.07.2013**
(21) Anmeldenummer: 05775936.7
(22) Anmeldetag: 12.08.2005
(51) Int. Cl.: B65D 85/62, B65D 63/10, B65D 71/00, B65D 71/02, B65D 5/44

(54) **Verpackung für Stapel von Panelen**
Packaging for a panel stack
Emballage pour un empilement de stratifiés

(30) Priorität: 04.11.2004 DE 202004017254 U
(43) Veröffentlichungstag der Anmeldung: 18.07.2007
(73) Patentinhaber: KAINDL FLOORING GmbH, 5071 Wals (AT)
(72) Erfinder: SCHITTER, Leonhard, A-5300 Hallwang (AT)
(74) Vertreter: Gille Hrabal
(86) Internationale Anmeldenummer: PCT/EP2005/053981
(87) Internationale Veröffentlichungsnummer: WO 2006/048342

(56) Entgegenhaltungen:
- EP-A- 1 437 456
- CH-A- 481 791
- FR-A- 1 445 667
- FR-A- 2 072 451
- US-A- 5 749 512
- US-A1- 2001 048 022

## Beschreibung

Die vorliegende Erfindung betrifft Stapel von Paneelen, insbesondere Laminatpaneelen, die zum Transport oder Lagern verpackt sind. Laminatpaneele sind im Allgemeinen in geschichteten Stapeln mit beispielsweise je 4 bis 10 Stück Paneelen verpackt. Die Stapel sind im Allgemeinen in transparente Folie eingeschweißt und / oder in speziell geformte bzw. gefaltete Verpackungspappe eingepackt. Bei den Folien handelt es sich beispielsweise um Schrumpffolien auf der Basis von Polyethylen, Polyvinylchlorid, oder Polyethylenterephthalat, Die Verpackung bzw. Folien sind gemäß der Verpackungsverordnung so hergestellt, dass Volumen und Masse auf das unmittelbar notwendige Maß begrenzt werden. Die Verpackung bzw. die Folie weist den Nachteil auf, dass sie leicht von Hand oder einem spitzen Gegenstand eingerissen werden können, um einzelne Paneele zu entnehmen.

Dies kann beispielsweise in einem Baumarkt der Fall sein. Regelmäßig wird die im Baumarkt ausgestellte Mitnahmeware von den Kunden geöffnet, um einzelne Paneele beispielsweise zwecks besserer Beurteilung der Oberflächengestaltung aus der Verpackung teilweise oder ganz herauszuziehen. Ferner kann bei senkrechtem Transport der Stapel in Verbindung mit der Scharfkantigkeit der Paneele die Folie an den äußeren Enden punktuell überbelastet werden und einreißen. Diese, insbesondere die in der Verpackung außen liegenden Paneele, lassen sich hinterher nur mühselig oder gar nicht wieder in die Verpackung einbringen. Aufgrund der bei Käufern im Allgemeinen vorhandenen Skepsis gegenüber geöffneten Verkaufspackungen hinsichtlich des Zustandes und der Qualität der Ware, sind die geöffneten Stapel im Allgemeinen nur schwer verkäuffich.

EP-A 1 437 456 offenbart in Fig. 8 und 9 einen Stapel aus mehreren geschichteten Paneelen, mit einer Verpackung des Stapels, mit Mitteln gegen Entfernen der Paneele aus der Verpackung, wobei die Mittel gegen Entfernen der Paneele wenigstens ein an einer Seite des Stapels, insbesondere der Schmalseite, angebrachtes aus gefalzter Pappe hergestelltes Haltelement aufweisen.

Vor dem Hintergrund der oben beschriebenen Nachteile ist es daher Aufgabe der vorliegenden Erfindung ein en hinsichtlich der Verpackung verbesserten Stapel aus Paneelen zu schaffen.

Diese Aufgabe wird durch eine gattungsgemäße Vorrichtung mit den Merkmalen des Anspruchs 1 gelöst. Vorteilhafte Ausgestaltungen ergeben sich aus den Unteransprüchen.

Der erfindungsgemäße Stapel besteht aus mehreren geschichteten Paneelen. Beispielsweise handelt es sich um Laminatponeele, Platten aus Sperrholz, Faserplatten oder Holzpaneele. Der Stapel weist ferner eine Verpackung auf. Es sind ferner Mittel gegen Entfernen der Paneele aus der Verpackung vorgesehen. Beispielsweise stellen diese Mittel einen welt reichenden Schutz vor Beschädigungen der Verpackung dar. Die Beschädigung kann beispielsweise durch mechanische Einwirkungen auf die Verpackung hervorgerufen werden. Beispielsweise entstehen diese mechanischen Beanspruchungen beim Transport des Stapels oder durch beabsichtigtes Einwirken mit einem spitzen Gegenstand auf die Verpackung. In einer weiteren Ausgestaltung schränken die Mittel gegen Entfernen der Paneele die Bewegungsfreiheit der Paneele im Stapel zusätzlich ein und stellen somit gegenüber herkömmlichen Verpackungen einen zusätzlichen Schutz gegen das Entfernen einzeiner Paneele aus der Verpackung dar. Dadurch wird vorteilhaft das Herausziehen und Herausnehmen einzelner Paneele aus dem Stapel erschwert oder verhindert.

Gemäß einer weiteren vorteilhaften Ausgestaltung umfassen die Mittel gegen Entfernen der Paneele vorteilhaft ein Band um den Stapel. Durch das Band werden die Paneele aneinander fixiert. Ein Entfernen in Richtung des Bandverlaufes ist nicht bzw. nur nach Durchtrennen des Bandes möglich. Darüber hinaus können mehrere Bänder vorgesehen sein. In einer Ausgestaltung umfassen die Bänder den Stapel in Längs- und Querrichtung um den Stapel in allen Richtungen gegen ein Herausziehen einzelner Paneele abzusichern. Das Band besteht beispielsweise aus Papier, Polyethylen, Polypropylen oder Polyethylenterephthalat. Das Band kann in einer Ausgestaltung bedruckt sein, um zusätzlich als Werbeträger zu fungieren. Dessen vergleichsweise feste Fixierung am Stapel sorgt dafür, dass die auf dem Band vorgesehene Information nicht verloren geht oder die werbewirksame Wirkung nicht verloren geht.

In einer vorteilhaften Ausgestaltung der Erfindung verläuft das Band quer zur Längsrichtung der Paneele. Es hat sich gezeigt, dass dadurch ein Verschieben der Paneele quer zum Bandverlauf also in Längsrichtung der Paneele in ausreichendem Maße verhindert wird und zusätzliche Bänder in Längsrichtung vorteilhaft entfallen können. Beispielsweise ist das Band elastisch, besteht zum Beispiel aus Dehnfolie und ist so ausgelegt, dass es die einzelnen Paneele klemmend hält. In einer weiteren Ausgestaltung liegt das Band so eng am Stapel an, dass es bei Herausziehen eines Paneels, insbesondere der äußeren Paneele, in Längsrichtung des Stapels verkantet und so klemmend ein weiteres Herausziehen hindert. Durch die Anordnung des Bandes quer zur Längsrichtung des Stapels, wird darüber hinaus die Stapelbarkeit mehrerer Stapel aufeinander nicht nachteilig beeinflusst. Beispielsweise weist ein im Vergleich zum Stapel schmales, in Längsrichtung verlaufendes einzelnes Band den Nachteil auf, dass aufgrund der Stärke des Bandes die Stapel nicht flächig aufeinander aufliegen und damit mehrere Stapel instabil d.h. nicht flächig aufeinander aufliegen, was letztlich die maximale Stapelhöhe negativ beeinflusst.

Letzteres ist insbesondere in Baumärkten von besonderem Nachteil, da das Publikum einerseits nicht gefährdet werden darf, andererseits Stellfläche kostbar ist. Darüber hinaus ist durch diese Anordnung das Band vergleichsweise kurz, was im Hinblick auf die oben genannte Verpackungsverordnung und das darin enthaltene allgemeine Gebot, die Verpackungsmittelmengen zu reduzieren, von Vorteil ist.

Bei einer weiteren vorteilhaften Ausgestaltung ist das Band beabstandet zur einer Seite des Paneels angeordnet. Dadurch wird verhindert, dass das Band vom Stapel abrutschen kann, insbesondere wenn beim Transport die Paneele gegeneinander verschoben werden. Es hat sich gezeigt, dass ein Abstand von mehr als 5cm zwischen Band und Seite des Paneels bzw. des Stapels bei den üblichen mechanischen Belastungen, dem der Stapel beispielsweise beim Transport ausgesetzt ist, reicht, ein Abrutschen des Bandes vom Stapel in ausreichendem Maße sicherzustellen. Durch Versuche wurde herausgefunden, dass dadurch sichergestellt wird, dass beim Herausziehen eines Paneels sich die klemmende Wirkung des Bandes entfalten kann. Wird beispielsweise ein Paneel längs des Stapels in Richtung der anderen Stirnseite des Stapels herausgezogen, reichen die in umgekehrte Richtung gesehen hinter dem Band verbleibenden Paneelabschnitte aus, um ein Verkanten bzw. Klemmen des Bandes sicherzustellen.

Eine weitere vorteilhafte Ausführungsform des erfindungsgemäßen Stapels sieht vor, dass das Band aus Polyvinylchlorid besteht. Dadurch kann das Band vergleichsweise preiswert hergestellt werden.

In einer weiteren Ausgestaltung besteht das Band vorteilhaft aus Schrumpffolie. Dabei handelt es sich um kalt gereckte, thermoplastische Kunststoffe, die sich bei Wärmebehandlung wieder auf ihren Urzustand zusammenziehen. Durch dieses Schrumpfen wird erreicht, dass das Band nach Abkühlung fest auf dem Stapel aufsitzt, um die Paneele klemmend zu halten.

Gemäß einer weiteren Ausführungsform weist das Band eine Breite von wenigstens 2 cm auf. Versuche haben gezeigt, dass dadurch ein klemmendes Halten der Bänder sicher gestellt ist, andererseits die Menge der Verpackungsmittel im Sinne der Verpackungsverordnung nicht unnötig erhöht wird.

Eine weitere Ausführungsform sieht vor, dass das Band im Wesentlichen durchsichtig ist. Beispielsweise weist das Band durchsichtige Abschnitte auf oder ist ganz durchsichtig. Dadurch kann beispielsweise die Oberfläche des Paneels trotz des Bandes begutachtet werden oder zwischen Band und Paneelen angeordnete Produktbeschreibungen oder Verlegeanleitungen studiert werden.

Gemäß einer weiteren Ausgestaltung umfassen die Mittel gegen Entfernen der Paneele wenigstens ein an einer Seite des Stapels angebrachtes Halteelement. Durch das Haltelement wird ein Verschieben der Paneele gegeneinander vermieden. Das Halteelement kann beispielsweise an der Verpackung befestigt sein, beispielsweise in eine Verpackungsfolie mit eingeschweißt sein. Das Halteelement kann alleine und in Kombination mit den zuvor beschriebenen Bändern vorgesehen sein.

In einer Ausgestaltung ist das Halteelement an den jeweiligen Schmalseiten des Stapels angebracht und parallel zu den Schmalseiten verlaufen zwei den Stapel umfassende Bänder. Durch eine solche Auslegung der Mittel gegen Entfernen kann die Materialmenge, die zur Sicherung der Paneele benötigt wird vorteilhaft gering gehalten werden.

Gemäß einer weiteren Ausgestaltung besteht das Halteelement aus Pappe, insbesondere Wellpappe. Beispielsweise ist das Halteelement in einer die Stirnseite des Stapels umschließenden Abdeckung aus Pappe ausgebildet. Dabei ist die Pappenstärke zumindest an der Seite des Halteelements, die an der Stirnseite des Stapels anliegt, so gewählt, dass ein Aufreißen einerseits durch die im Stapel befindlichen scharfkantigen Paneele und andererseits ein Aufreißen von außen, sei es durch Manipulation an der Verpackung oder durch Stöße weitgehend verhindert wird. Wellpappe wird verwendet, um bei vergleichsweise geringem Gewicht, eine ausreichende Festigkeit des Halteelements zu erhalten. Das Halteelement ist beispielsweise durch eine Folieneinschweißung des Stapels samt Halteelement an dem Stapel fixiert.

Das Halteelement ist einer weiteren vorteilhaften Ausgestaltung wannenförmig ausgestaltet. Dadurch wird eine besonders gute Fixierung der Paneele erreicht, insbesondere wird eine sichere Lagerung der Paneele erreicht, wenn sonstige Verpackung oder die zuvor genannten Bänder entfernt sind.

Gemäß einer weiteren Ausgestaltung weist das Halteelement ein Verstärkungselement auf. Dieses ist beispielsweise an besonders belasteten Stellen des Haltelements vorgesehen. Beispielsweise ist es ein Halteelement aus Pappe, in dem Streifen aus Kunststoff vorhanden sind, vorgesehen. Dadurch kann die Stabilität des Halteelements besonders gesteigert werden. Die Stabilität dient einerseits dazu, die Widerstandsfähigkeit des Halteelements gegenüber mechanischen Belastungen hervorgerufen durch die anliegenden Paneele zu erhöhen. Andererseits wird so die Festigkeit des Halteelements gegenüber Versuchen, dieses zu zerreißen oder vom Stapel zu entfernen, erhöht. Es ist so nicht notwendig, auf stabilere aber gleichzeitig vergleichsweise teure Halteelemente bzw. Verpackungen zu wechseln.

In einer vorteilhaften Ausgestaltung verläuft das Verstärkungselement wenigstens längs einer der Schmalseiten des Stapels. Es hat sich herausgestellt, dass die Belastung gerade an den Schmalseiten besonders hoch ist und dass die Neigung besteht, gerade an den Schmalseiten Paneelverpackungen aufzureißen.

Bei einer weiteren vorteilhaften Ausgestaltung ist das Verstärkungselement in der Nähe wenigstens einer Ecke des Stapels angeordnet. Die Ecken des Stapels, d.h. der Paneele weisen scharfe Kanten auf. Dadurch ist die mechanische Belastung auf das Haltelement insbesondere im Bereich der Ecken hoch. Durch die Verstärkung wird deren Stabilität vorteilhaft erhöht.

Das Verstärkungselement ist in einer Ausgestaltung vorteilhaft bandförmig oder streifförmig. Dadurch kann vorteilhaft der mit der Verstärkung verbundene materielle Aufwand im Volumen und somit die Verpackungsmittelmengen vorteilhaft reduziert werden.

Bei einer weiteren vorteilhaften Ausgestaltung ist das Verstärkungselement vorteilhaft wenigstens teilweise zwischen der Verpackung und dem Stapel angeordnet. So kann die außen liegende Verpackung zumindest in dem Bereich vor Beschädigung geschützt werden, um unter anderem die Verletzungsgefahr durch außen liegende beschädigte Verpackungsteile zu reduzieren.

Bei einer weiteren vorteilhaften Ausgestaltung ist das Verstärkungselement vorteilhaft wenigstens mit Teilen des Halteelements verklebt. Dadurch wird sichergestellt, dass das Verstärkungselement beim Transport oder sonstigen mechanischen Beanspruchungen des Stapels verrutscht. In einer Ausgestaltung wird das Band in ein Wellpappenstück eingeklebt, wodurch sich die Herstellung des erfindungsgemäßen Halteelements vorteilhaft vereinfacht.

Eine weitere Ausgestaltung sieht vor, dass das Band und / oder das Halteelement als integraler Bestandteil der Verpackungsmittels ausgebildet sind. Beispielsweise ist das die Stirnseite umschließende Halteelement aus Pappe einstückig mit einer den Stapel umschließenden und entsprechend gefalteten Pappverpackung ausgestaltet. Das Band ist beispielsweise als ein verdickter Abschnitt in einer den Stapel umschließenden Folie ausgebildet.

In einer Ausgestaltung des erfindungsgemäßen Halteelements bestehen die Verstärkungselemente aus Klebeband mit der Produktbezeichnung Sesame^{®} Tape CR-2348 oder RPT^{®} CR-2704B der Firma Adalis, Vancouver, Washington. Das Sesame^{®} Tape CR-2348 weist beispielsweise synthetische Fasern als Trägermaterial und eine Bruchfestigkeit von 68kg und einen Dehnungswert von 1 3-23% auf. Das RPT^{®} CR-2704B weist ein synthetisches Folienmaterial als Träger auf. Der Kleber ist wird beispielsweise mittels Wärme aktiviert.

Zu den Figuren:
Figur 1 ist eine perspektivische Darstellung eines Abschnitts des erfindungsgemäßen Stapels in einer Ausgestaltung;
Figur 2 stellt eine Aufsicht auf das Halteelements gemäß Figur 1 in ungefaltetem Zustand.
Figur 3 ist eine perspektivische Darstellung des Halteelements gemäß Figur 1 in teilweise zusammengefaltetem Zustand.

Figur 1 zeigt ein Stapel aus Paneelen 1. Dabei handelt es sich insbesondere um Laminatpaneele, die aufgrund ihrer Vielzahl von scharfen Kanten und Vorsprüngen aufgrund der im Allgemeinen vorgesehenen Nut- und Federverbindungen aufwendig zu verpacken sind. Die Paneele 1 umgibt ein wannenförmiges Halteelement 2. In Figur 1 ist nur ein Ende der Paneelen 1 vom Halteelement 2 eingerahmt dargestellt. Dies in der Abbildung vorne liegende Ende ist jedoch nur zum Zwecke der Veranschaulichung offen dargestellt und das Halteelement 2 umfasst im Allgemeinen auch dieses Ende wannenförmig. Um den Stapel aus den Paneelen 1 ist ein Band 3 geführt, dass die Paneele 1 zusätzlich fixiert. So kann ein Herausziehen der Paneele 1 aus dem Stapel vorteilhaft unterbunden werden. Das Halteelement 2 bildet einen Teil der schützenden Verpackung des Stapels aus Paneelen 1. Zusätzlich kann der Stapel in Folie eingeschweißt werden, was nicht dargestellt ist.

Figur 2 zeigt Details des erfindungsgemäßen Halteelements 2 aus Wellpappe, wie es in Figur 1 verwendet wird. Die so vorgegebene Form des Halteelements 2 wird durch Ausstanzen aus einem Wellpappenabschnitt erhalten und ist in Figur 2 im Zustand nach dem Ausstanzen, d.h. im ungefalteten Zustand, gezeigt. Das Halteelement 2 weist an der Längsseite verlaufende Streifen 2a und 2b auf, die am gezeigten Ende in über die Bodenfläche hinaus stehende und einklappbare Ausleger 2c und 2d aufweisen. Die Streifen werden an der dargestellten Falz hochgeklappt, um Seitenwände 2a und 2b des Halteelements 2 zu bilden. Zwischen den Seitenwänden streckt sich ein die Bodenfläche verlängernder Abschnitt 2e, der um die Ausleger 2c und 2d eingeklappt eine das Halteelement 2 in Querrichtung begrenzende Seitenwand bildet. Auf dem Ausleger 2c ist ein streifenförmiges Verstärkungselement 3 aufgeklebt. Obwohl nicht dargestellt, ist im Allgemeinen auf dem gezeigten Ausleger 2d ebenfalls ein Verstärkungselement vorgesehen. Dies wurde nur zum Zwecke der Anschaulichkeit in Figur 2 nicht dargestellt. Das Verstärkungselement 3 kann in einer weiteren Ausgestaltung in Form eines Bandes entlang der Seitenflächen des wannenförmigen Halteelements 2 verlaufen.

Figur 2 zeigt Details des erfindungsgemäßen Halteelements 2, wie es in Figur 1 verwendet wird. Es befindet sich im ungefalteten Zustand. Dabei weist das Halteelement 2 an der Längsseite senkrechte Seitenwände 2a und 2b auf, die am gezeigten Ende über die Bodenfläche hinaus stehende und einklappbare Ausleger 2c und 2d aufweisen. Die Ausleger 2c und 2d sind bündig an die Schmalseite der Bodenfläche einklappbar. Um die eingeklappten Ausleger 2c und 2d ist ein gegenüber der Bodenfläche verlängerter Abschnitt 2e des Halteelements einklappbar, um die Ausleger 2c und 2d zu fixieren und eine weitere Seitenwand zu bilden. Innerhalb der Wellpappenabschnitte der Ausleger 2c, 2d und des Abschnitts 2e sind streifenförmige Verstärkungselement 4a und 4b eingeklebt. Da diese im Allgemeinen von außen nicht erkennbar sind, sind sie zum Zwecke der Anschaulichkeit in Figur 2 gestrichelt dargestellt. Die Verstärkungselemente 4a und 4b verlaufen entlang der Falzkanten des Haltelements, um nicht nur der durch die Falzung verursachten Schwächung der Wellpappe entgegenzuwirken, sondern auch diese so zu verstärken, dass diese entlang der Falzung nur schwer, insbesondere im gefalteten Zustand des Halteelements 2, eingerissen werden können.

Figur 3 zeigt Details des erfindungsgemäßen Halteelements 2 im teilweise zusammengefalteten Zustand, wie es in Figur 1 verwendet wird. Dabei weist das wannenförmige Halteelement 2 an der Längsseite senkrechte Seitenwände 2a und 2b auf, die am gezeigten Ende in über die Bodenfläche hinaus stehende und einklappbare Ausleger 2c und 2d aufweisen. Die Ausleger 2c und 2d sind bündig an die Schmalseite der Bodenfläche einklappbar. Um die eingeklappten Ausleger 2c und 2d ist ein gegenüber der Bodenfläche verlängerter Abschnitt 2e des Halteelements einklappbar, um die Ausleger 2c und 2d zu fixieren und eine weitere Seitenwand zu bilden. Durch die so gebildeten Seitenwände wird eine Fläche vorgegeben, die ebenso wie die der Bodenfläche in etwa dem Paneel entspricht. Innerhalb der Wellpappenabschnitte der Ausleger 2c, 2d und des Abschnitts 2e sind streifenförmige Verstärkungselement 4a und 4b eingeklebt. Da diese im Allgemeinen von außen nicht erkennbar sind, sind sie zum Zwecke der Anschaulichkeit in Figur 2 gestrichelt dargestellt. Die Verstärkungselemente 4a und 4b verlaufen insbesondere entlang der Falzkanten des Haltelements, um nicht nur der durch die Falzung verursachten Schwächung der Wellpappe entgegenzuwirken, sondern auch diese so zu verstärken, dass diese entlang der Falzung nur schwer, insbesondere im gefalteten Zustand des Halteelements 2, eingerissen werden können.

## Patentansprüche

1. Stapel aus mehreren geschichteten Paneelen (1), Insbesondere Laminatpaneele, mit einer Verpackung des Stapels, mit Mitteln gegen Entfernen der Paneele aus der Verpackung, wobei die Mittel gegen Entfernen der Paneele wenigstens ein an einer Seite des Stapels, insbesondere der Schmalseite, angebrachtes aus gefalzter Pappe hergestelltes Haltelement (2) aufweisen,
**dadurch gekennzeichnet, dass**
die Mittel gegen Entfernen der Paneele ein band- oder streifenförmiges Verstärkungselement (4) aufweisen, wobei das Verstärkungselement (4) wenigstens teilweise zwischen Verpackung und Stapel und entlang wenigstens einer Falzkanten des Halteelements (2) so angeordnet ist, dass der Schwächung durch die Falzung entgegengewirkt wird und die Falzkante verstärkt wird.

2. Stapel nach dem vorhergehenden Anspruch, wobei die Mittel gegen Entfernen der Paneele ferner wenigstens ein Band (3) um den Stapel umfassen.

3. Stapel nach dem vorhergehenden Anspruch 2, wobei das Band (3) quer zur Längsrichtung der Paneele verläuft.

4. Stapel nach einem der vorhergehenden Ansprüche 2-3, wobei das Band (3) beabstandet zur einer Seite des Paneels angeordnet ist.

5. Stapel nach einem der vorhergehenden Ansprüche 2-4, wobei das Band (3) aus Polyvinylchlorid besteht.

6. Stapel nach einem der vorhergehenden Ansprüche 2-5, wobei das Band (3) aus Schrumpffolle besteht.

7. Stapel nach einem der vorhergehenden Ansprüche 2-6, wobei das Band (3) eine Breite von wenigstens 2 cm aufweist.

8. Stapel nach einem der vorhergehenden Ansprüche 2-7, wobei das Band (3) im Wesentlichen durchsichtig ist.

9. Stapel nach einem der vorhergehenden Ansprüche, wobei das Halteelement wannenförmig ausgestaltet ist.

10. Stapel nach einem der vorhergehenden Ansprüche, wobei das Verstärkungselement wenigstens längs einer der Schmalseiten des Stapels verläuft.

11. Stapel nach einem der beiden vorhergehenden Ansprüche, wobei das Verstärkungselement die Ecken des Stapels bedeckt.

12. Stapel nach einem der vorhergehenden Ansprüche, wobei das Verstärkungselement wenigstens mit Teilen des Halteelements verklebt ist.

13. Stapel nach einem der vorhergehenden Ansprüche, wobei das Band (3) und / oder das Halteelement als integraler Bestandteil der Verpackung ausgebildet sind.

## Claims

1. A stack of several stratified panels (1), in particular laminate planks, with a packaging of the stack, comprising means against the removal of the panels from the packaging, wherein the means against the removal of the panels comprise at least one retaining element (2) made of cardboard and placed on a side of the stack, in particular the narrow side,
**characterized in that**
the means against the removal of the panels comprise a band or strip shaped reinforcing element (4), wherein the reinforcing element (4) is at least partially arranged between the packaging and the stack and along at least one of the folded edges of the retaining element (2) such that the weakening caused by the folding is counteracted and the folded edge is reinforced.

2. A stack according to the preceding claim, wherein the means against the removal of the panels further comprise at least one band (3) around the stack.

3. A stack according to the preceding claim 2, wherein the band (3) extends transversely to the longitudinal direction of the panels.

4. A stack according to one of the preceding claims 2 through 3, wherein the band (3) is spaced from one side of the panel.

5. A stack according to one of the preceding claims 2 through 4, wherein the band (3) is made of polyvinyl chloride.

6. A stack according to one of the preceding claims 2 through 5, wherein the band (3) is made of shrink film.

7. A stack according to one of the preceding claims 2 through 6, wherein the band (3) comprises a width of at least 2 cm.

8. A stack according to one of the preceding claims 2 through 7, wherein the band (3) is essentially transparent.

9. A stack according to one of the preceding claims, wherein the retaining element is trough-shaped.

10. A stack according to one of the preceding claims, wherein the reinforcing element extends at least along one of the narrow sides of the stack.

11. A stack according to one of the two preceding claims, wherein the reinforcing element covers the corners of the stack.

12. A stack according to one of the preceding claims, wherein the reinforcing element is glued to at least some parts of the retaining element.

13. A stack according to one of the preceding claims, wherein the band (3) and/or the retaining element are an integral part of the packaging.

## Revendications

1. Pile de plusieurs panneaux stratifiés (1), notamment des panneaux lamifiés, avec un emballage de la pile, comprenant des moyens de protection contre l'enlèvement des panneaux dans l'emballage, les moyens de protection contre l'enlèvement des panneaux comprenant au moins un élément de retenue (2) fabriqué en carton plié et disposé sur une face latérale de la pile, notamment sur le chant,
**caractérisé en ce que**
les moyens de protection contre l'enlèvement des panneaux comprennent un élément de renforcement (4) en forme de bande ou de ruban, l'élément de renforcement (4) étant au moins partiellement disposé entre l'emballage et la pile et le long d'au moins un des bords de pliage (2) d'une telle manière à ce que l'affaiblissement causé par le pliage soit contrecarré et le bord de pliage soit renforcé.

2. Pile selon la revendication précédente, dans lequel les moyens de protection contre l'enlèvement des panneaux comprennent en outre au moins un ruban (3) autour de la pile.

3. Pile selon la revendication précédente 2, dans lequel le ruban (3) s'étend transversalement à la direction longitudinale du panneau.

4. Pile selon l'une des revendications précédentes 2 à 3, dans lequel le ruban (3) est espacé d'un côté du panneau.

5. Pile selon l'une des revendications précédentes 2 à 4, dans lequel le ruban (3) est en polychlorure de vinyle.

6. Pile selon l'une des revendications précédentes 2 à 5, dans lequel le ruban (3) est en film rétractable.

7. Pile selon l'une des revendications précédentes 2 à 6, dans lequel le ruban (3) comprend une largeur d'au moins 2 cm.

8. Pile selon l'une des revendications précédentes 2 à 7, dans lequel le ruban (3) est essentiellement transparent.

9. Pile selon l'une des revendications précédentes, dans lequel l'élément de retenue est en forme de cuve.

10. Pile selon l'une des revendications précédentes, dans lequel l'élément de renforcement s'étend au moins le long d'un des chants de la pile.

11. Pile selon l'une des deux revendications précédentes, dans lequel l'élément de renforcement couvre les coins de la pile.

12. Pile selon l'une des revendications précédentes, dans lequel l'élément de renforcement est collé avec au moins des parties de l'élément de retenue.

13. Pile selon l'une des revendications précédentes, dans lequel le ruban (3) et/ou l'élément de retenue sont des parties intégrées à l'emballage.
